# EUROPÄISCHE PATENTSCHRIFT

(11) **EP 0 674 363 B1**
(45) Veröffentlichungstag und Bekanntmachung des Hinweises auf die Patenterteilung: **10.02.1999**
(21) Anmeldenummer: 95100291.4
(22) Anmeldetag: 11.01.1995
(51) Int. Cl.: H01R 13/719

(54) **Vielpoliger Steckverbinder mit Filteranordnung**
Connector with a plurality of terminals and filter arrangement
Connecteur multipoles avec agencement de filtre

(30) Priorität: 13.01.1994 DE 9400491 U
(43) Veröffentlichungstag der Anmeldung: 27.09.1995
(73) Patentinhaber: FILTEC FILTERTECHNOLOGIE FUR DIE ELEKTRONIKINDUSTRIE GmbH, D-59557 Lippstadt (DE)
(72) Erfinder: Mouissie, Bob, NL-5258 EK Berlicum (NL)
(74) Vertreter: Strauss, Hans-Jochen, Dipl.-Phys., Dr.

(56) Entgegenhaltungen:
- EP-A- 0 132 327
- EP-A- 0 398 807
- GB-A- 2 086 151
- US-A- 3 538 464
- US-A- 4 726 790
- US-A- 5 018 990

## Beschreibung

Die Erfindung betrifft einen vielpoligen Steckverbinder mit einem mit Kunststoff-Einlagen versehenen Steckverbinder-Gehäuse, in dem mindestens eine Reihe von Steckerstiften/-buchsen und zumindest eine neben einer solchen Reihe vorgesehene Filteranordnung mit einer der Anzahl der zu verbindenden Signalleitungen entsprechenden Anzahl von auf einem Träger angeordneten Kondensatoren vorgesehen sind, wobei jedem/-der Steckerstift/-buchse des Steckverbinders ein von einem ersten, mit dem/der Steckerstift/-buchse der zugeordneten Signalleitung verbundenen Belag, einem zweiten, mit Masse verbindbaren, zu zumindest einer Seite der Filteranordnung herausgeführten und mit dem Gehäuse des Steckverbinders verbundenen Belag, und einer dielektrischen Schicht zwischen dem ersten und dem zweiten Belag gebildeter Kondensator zugeordnet ist, wobei jeder der benachbarten Steckerstifte/-buchsen mit einem mit der zugeordneten Anschlußstelle des Kondensators über Kontaktstifte bzw. -fahnen verbundenen Leiter versehen ist, (GB-A-2086151).

Bei vielpoligen Steckverbindern, wie sie für die Übermittlung von digitalen oder analogen Meßsignalen von Vielfach-Meßeinrichtungen oder bei Hochgeschwindigkeits-Übermittlung von Informationen eingesetzt werden, besteht die Notwendigkeit einer Filterung, um eingestreute Störsignale auszufiltern. Dieses Ausfiltern von eingestreuten Störsignalen erfolgt im allgemeinen mit Kondensatoren, von denen je einer für jede ein Signal führende Leitung vorgesehen ist. Dazu werden die Kondensatoren vorteilhaft in Planarfiltern zusammengefaßt und in die Steckverbinder eingesetzt, wobei die Planarfilter von den Signalleitungen durchsetzt sind, und wobei für jede der Signalleitungen mindestens ein Kondensator vorgesehen ist und die Kondensatoren auf einem im allgemeinen keramischen, insbesondere aluminiumoxidischen Träger angeordnet sind. Werden die einzelnen Signalleitungen von in Kunststoff-Teile eingepreßten Stiften (Preßfit-Verbindungen) gebildet, verbietet sich das Verlöten dieser Stifte mit den in die Durchführung hinein reichenden Belägen der Signal-Elektroden. Derartige Steckverbinder sind beispielsweise in der US-PS 3 447 104 oder die EU 0 398 807 A2 beschrieben. In diesen Steckverbindern sind Planarfilter eingesetzt, die im Regelfall auf einem Aluminiumoxid-Substrat im Siebdruckverfahren aufgebracht sind, wobei die von einer dielektrischen Schicht getrennten Elektroden zum einen als durchgehende Masse-Elektrode und zum anderen als in der Anzahl der Anzahl der Stecker bzw. der Buchse des Steckverbinders entsprechende diskrete, gegeneinander isolierte Elektroden aufgedruckt sind. Diese Planarfilter besitzen aufgrund ihrer Bauweise eine sehr geringe Eigeninduktivität, so daß ihre Resonanz nach hohen Frequenzen hin verschoben ist, was die Anwendung dieser Technologie für schnelle Signalübermittlung begünstigt.

Diese Planarfilter werden dabei mit Öffnungen versehen, durch die die Steckerstifte bzw. die Buchse geführt werden, wobei der Belag des zugeordneten Kondensators vorteilhafter Weise bis in die Öffnung geführt ist, wo die elektrische Verbindung zu Steckerstift oder Buchse durch Verlötung hergestellt wird. In einigen Fällen verbietet jedoch die Geometrie, daß die Planarfilter rechtwinklig zu den Stekkerstiften bzw. Buchsen eingesetzt werden. Einen vielpoligen Steckverbinder mit einem mit Kunststoff-Einlagen versehenen Steckverbinder-Gehäuse, in dem mindestens eine Reihe von Steckerstiften/-buchsen und zumindest eine neben einer solchen Reihe vorgesehenen Filteranordnung mit einer der Anzahl der zu verbindenden Signalleitungen entsprechenden Anzahl von auf einem Träger angeordneten Kondensatoren vorgesehen sind, beschreibt die GB-A-2 086 151. Bei diesem Steckverbinder ist jedem/-der Steckerstift/-buchse ein Kondensator zugeordnet, der von einem ersten, mit dem/der Steckerstift/-buchse der zugeordneten Signalleitung verbundenen Belag, einem zweiten, mit Masse verbindbaren, zu zumindest einer Seite der Filteranordnung herausgeführten und mit dem Gehäuse des Steckverbinders verbundenen Belag. und einer dielektrischen Schicht zwischen dem ersten und dem zweiten Belag gebildet ist. Dabei ist jeder der benachbarten Stekkerstifte/-buchsen mit einem mit der zugeordneten Anschlußstelle des Kondensators über Kontaktstifte bzw. -fahnen verbundenen Leiter versehen. Diese Anordnung erlaubt nur eine begrenzte Packungsdichte bei begrenzter Spannungsfestigkeit.

Hier setzt die Erfindung ein, die diesen Nachteil überwinden und die die Anwendung der für die Filterung bei hoher Signalübertragungs-Rate vorteilhafteren Planarfiltertechnik auch bei engen Verhältnissen gegen Spitzenspannungen sicher ermöglichen soll, wobei der Einbau des Planarfilters einfach und wirtschaftlich gestaltet sein soll.

Diese Aufgabe wird nach der Erfindung durch die im Kennzeichen des Hauptanspruchs genannten Merkmale gelöst; vorteilhafte Weiterbildungen und bevorzugte Ausführungsformen beschreiben die Unteransprüche.

Durch die Anordnung des/der Planarfilter hochkant neben einer Reihe der Steckerstifte bzw. Buchsen wird erreicht, daß bei üblichen Abständen der Steckerstift- bzw. Steckbuchsen-Reihen in Steckverbindern das Planarfilter zur Unterdrückung von Störeinstrahlungen zwischen diesen untergebracht werden kann. Dabei weist die Ausführungsform des Planarfilters für eine enge Bestückung vorteilhaft auf einer Seite zwei Reihen von Kontaktflächen auf, die im Abstand zueinander jeweils nahe einer der Kanten, vorteilhaft der Längskanten, verlaufen, wobei diese alternierend den geradzahligen und den ungeradzahligen Kondensatoren zugeordnet sind, so daß die den geradzahligen Kondensatoren zugeordneten Kontaktflächen beispielsweise längs der unteren und die den ungeradzahligen Kondensatoren zugeordneten Kontaktflächen längs der oberen Kante des Planarfilters liegen. Ist das Planarfilter beidseitig mit Kondensatoren versehen, sind naturgemäß auf beiden Seiten die entsprechenden Reihen von Kontaktflächen vorhanden.

Diese Anordnung kann dabei so erfolgen, daß jedes der Planarfilter zwischen zwei Reihen von Steckerstiften bzw. Steckbuchsen oder neben zwei solcher Reihen angeordnet ist. Dabei weist das Planarfilter zumindest einseitig, vorteilhaft auch beidseitig Kondensatoren auf, deren Anschlüsse zu den Kontaktflächen herausgeführt sind, wobei jeder der Steckerstifte bzw. Steckbuchsen mit dem zugeordneten Kondensator über dessen Kontaktfläche durch Leiter oder Kontaktfahnen verbunden ist, die eine metallische Verbindung herstellen und die vorteilhaft federnd elastisch, entweder an den Kontaktflächen oder an dem Steckerstift bzw. der Steckbuchse anliegen.

Eine besonders platzsparende Anordnung wird dabei dann erreicht, wenn das Planarfilter beidseitig mit Kondensatoren versehen ist, so daß jede benachbarte Reihe der Steckerstifte bzw. Steckbuchsen auf kurzem Weg mit den Kontaktflächen des Planarfilters verbunden werden kann. Auch lassen sich bei dieser Anordnung alle der Kondensatoren des Planarfilters als Serienschaltung zweier Kondensatoren herstellen, so daß die Spannungsfestigkeit durch diese Serienschaltung erhöht wird.

Auf einem Träger, im allgemeinen eine aluminiumoxidische Platte, wird mit Siebdrucktechnik die mit der Masse zu verbindenen Elektrode aufgedruckt, die flächig (nahezu) den gesamten Träger überdeckt. Auf diese Masse-Elektrode wird eine dielektrische Schicht, im allgemeinen aus hoch-dielektrischen Massen, aufgetragen, und darauf die die mit dem Steckbuchsen verbundenen Einzelelektroden als Signal-Elektroden. Eine alternative Ausführung ist in diesem Fall dadurch gegeben, daß ein metallischer Träger benutzt wird, der die Masse-Elektrode bildet und der -wie auch die aufgetragenen Masse-Elekroden der vorher beschriebenen Ausführungsform- eine gute Abschirmwirkung aufweist. Auf diesen metallischen Träger werden beidseits dielektrische Schichten aufgetragen, die ihrerseits mit mit den Steckbuchsen zu verbindenen Einzelelektroden versehen sind. Ein Schutzüberzug schützt bei beiden Ausführungsformen die Anordnung vor Umwelteinflüssen und mechanischen Angriffen.

Diese Anordnung gestattet auch die Bildung eines Steckverbinders mit Filtern, wenn mehr als zwei Reihen von Steckerstiften bzw. Steckbuchsen vorgesehen sind, wobei u.U. bei einer ungeraden Anzahl von Reihen ein Planarfilter für die restliche Reihe eingesetzt wird. Die zur wirksamen Filterung notwendige Masse-Verbindung wird über die im Regelfall für alle der Kondensatoren gemeinsame Masse-Elektrode hergestellt, wobei diese Masse-Elektrode auf mindestens eine der Seitenbereiche des Planarfilters herausgeführt ist und dort mit dem Gehäuse des Steckverbinders leitend verbunden ist. Das Planarfilter ist dabei so angeordnet, daß eines der Seitenpaare des rechteckigen Planarfilters, vorzugsweise die Schmalseiten, parallel zu den Stekkerstiften bzw. Steckbuchsen ausgerichtet ist. Vorteilhaft wird die Masse-Elektrode an der Längsseite herausgeführt: dadurch läßt sich die Selbstinduktion der Masseverbindung verringern.

In einer anderen, bei beengtem Raum zwischen den Reihen der Steckerstifte bzw. Steckbuchsen bevorzugten Ausführungsform ist jeweils ein Planarfilter neben den Reihen der Steckerstifte bzw. Buchsen angeordnet. Das Planarfilter weist hier -ebenso wie im vorher geschilderten Anwendungsfall- mehrere Reihen von Kondensatoren auf, deren Anzahl der der dem Planarfilter zugeordneten Reihen von Steckerstiften bzw. Steckbuchsen entspricht. Wegen dieser in der Ausrichtung des Planarfilters untereinander liegenden Reihen der Kondensatoren liegen die verbindenden Leiter zu den Steckerstiften bzw. Buchsen in unterschiedlichen Ebenen. Das Planarfilter ist -ebenso wie im vorher geschilderten Anwendungsbeispiel- so ausgerichtet, daß eines der Seitenpaare des rechteckigen Planarfilters, vorzugsweise die Schmalseiten, parallel zu den Steckerstiften bzw. Steckbuchsen ausgerichtet ist.

Bei dieser Anwendungsform liegt das Planarfilter regelmäßig außerhalb der Reihen von Steckerstiften bzw. Steckbuchsen und befindet sich unmittelbar an der Wandung des Steckgehäuses. Es versteht sich dabei von selbst, daß auch eine gemischte Anwendung möglich ist, bei der Planarfilter zwischen zwei Reihen von Steckerstiften bzw. Steckbuchsen und ein Planarfilter außerhalb der Reihen angeordnet ist, wobei die dem/den Planarfilter benachbarten beiden Reihen der Stekkerstifte bzw. Steckbuchsen an dieses angeschlossen sind.

Um die elektrische Verbindung von den Steckerstiften bzw. Steckbuchsen zu den jeweils zugeordneten Kondensatoren herzustellen, ist es hinreichend, wenn die Kontaktflächen freiliegen, so daß sich die Federzungen gegen diese legen können, wobei die elastischen Eigenschaften des Materials der Federzunge den notwendigen Kontaktdruck sicherstellen. Da die Steckerstifte bzw. Steckbuchsen im Regelfall aus federndem Material hergestellt sind, ist es vorteilhaft, wenn die Federzungen der verbindenden Leiter aus der Seitenwand von Steckerstift bzw. Buchse geformt sind. Dabei sind die Federzungen nach einer Weiterbildung in vorzugsweise spitzem Winkel gegen die Kontakstellen des Planarfilters geführt.

Eine alternative Ausführungsform, die insbesondere bei doppelreihiger Anordnung von Kontaktflächen auf einer Seite des Planarfilters anwendbar ist. weist an den Kontaktflächen Kontaktfahnen auf, die an metallischen Anschlußflächen der zugeordneten Steckerstifte bzw. Steckbuchsen anliegen und so den Kontakt zwischen diesen und dem jeweils zugeordneten der Kondensatoren herstellen. Diese Kontaktfahnen können dabei aufgelötet oder in entsprechende Bohrungen in dem Träger des Planarfilters eingesetzt sein, wobei es sich dabei von selbst versteht, daß die Masse-Elektrode um diese Bohrungen herum ausgenommen sein muß, um eine unzulässige Kontaktgabe zur Masse zu verhindern. Sind die Kondensator-Elektroden, die mit den Steckerstiften bzw. Steckbuchsen verbunden sind, beidseits des Planarfilters angeordnet, werden auch hier die metallisch belegten Kondensator-Beläge so ausgebildet, daß unzulässige Kontaktgaben unterbunden sind. Diese Ausbildung der metallischen Auflagen ist bei der für die Herstellung derartiger Strukturen angewandten Siebdrucktechnik in einfacher Weise zu realisieren. Diese Anschluß-Technik hat gegenüber der Anschluß-Technik für außerhalb der Steckerstift- bzw. Steckbuchsen-Reihen angeordneten Planarfilter den Vorteil, daß längere Kontaktfahnen vermieden und so die Selbstinduktion auch auf der Signal seite klein gehalten wird.

Das Innere des Steckverbinder-Gehäuses ist in an sich bekannter Weise mit Kunststoffeinlagen ausgefüllt, wobei diese im Bereich der Federzungen längsverlaufende Aussparungen aufweisen. Mit diesen Aussparungen wird die Bewegbarkeit der Federzungen erhalten, die sich federnd an die Kontaktflächen anlegen können.

In einer anderen Ausbildung sind die verbindenden Leiter als Kontaktstifte ausgebildet. Diese Kontaktstifte verbinden die Steckerstifte bzw. Steckbuchsen mit den Kontaktflächen des jeweils zugeordneten Kondensators des Planarfilters. Vorteilhaft stehen diese Kontaktstifte mit den Steckerstiften bzw. Steckbuchsen in leitender Verbindung und sind mit den Kontaktflächen des Planarfilters verbunden. Sie sind vorzugsweise aus einem elastisch-federnden Material hergestellt und liegen im allgemeinen rechtwinklig zu den Steckerstiften bzw. Steckbuchsen. In einer vorteilhaften Ausführungsform sind die Kontaktstifte an das Planarfilter verlötet. Bei einer anderen Ausführungsform, bei der die mit Durchführungsöffnungen versehenen Planarfilter Verwendung finden, sind die Kontaktstifte in in dem Planarfilter vorgesehenen Öffnungen eingebracht, vorzugsweise eingelötet.

Um auch hier Kriechströme zu unterdrücken und Überschläge zu unterbinden, ist das Innere des Steckverbinder-Gehäuses in an sich bekannter Weise mit isolierenden Kunststoffeinlagen ausgefüllt. Diese Einlagen aus Kunststoff bilden eine aus mehreren Lagen gebildete Stapelschicht, wobei zumindest eine der Lagen rinnenförmige, zu den Öffnungen für die Durchführung von Steckerstiften bzw. Steckbuchsen führende Ausnehmungen zur Aufnahme der Kontaktstifte aufweisen. Diese sind dabei als flache Metallstreifen ausgebildet, die in diese rinnenförmigen Ausnehmungen so eingelegt werden, daß sie in die zur Aufnahme der Schäfte der Steckerstifte bzw. der Steckbuchsen vorgesehenen Durchführungsöffnungen ragen und beim Einsetzen der Steckerstifte bzw. Steckbuchsen umgelegt werden und so durch Quetschen metallisch mit diesen in Berührung gebracht werden.

Werden von einem seitlich neben den Reihen von Steckerstiften bzw. Steckbuchsen angeordneten Planarfilter zwei Reihen von Steckerstiften bzw. Steckbuchsen versorgt, ist es vorteilhaft, wenn die Kontaktstifte in unterschiedlichen Ebenen verlaufen, so daß die der einen Reihe in einer Ebene, die der anderen Reihe in einer zweiten Ebene angeordnet sind. Dazu weisen dann zwei der Lagen der Stapelschicht rinnenförmige Ausnehmungen auf, wobei diese bis an die zugeordneten Durchführungsöffnungen für die Steckerstifte bzw. Steckbuchsen geführt sind.

Das Wesen der Erfindung wird an Hand der in den Figuren 1 bis 6 dargestellten Ausführungsbeispielen näher erläutert; dabei zeigen
- Fig. 01:: Aufsicht auf einen Steckverbinder mit zwei Reihen von Steckbuchsen und dazwischen angeordnetem Planarfilter;
- Fig. 02:: Querschnitt durch den Steckverbinder nach Figur 1;
- Fig. 03:: Querschnitt durch einen Steckverbinder mit vier Reihen von Steckbuchsen;
Fig. 3a: Querschnitt durch Steckverbinder, alternative Ausführungsform;
- Fig. 04:: Aufsicht auf den Steckverbinder nach Fig. 1, mit Schnittlinie, Aufsicht;
- Fig. 05:: Steckverbinder, geschnitten gemäß Fig. 4;
- Fig. 06:: Planarfilter, schematische Seit-Ansicht,
Fig. 6a: Ausführungsform mit isolierendem Träger, Querschnitt;
Fig. 6b: Ausführungsform mit metallischem Träger, Querschnitt.

Die Figur 1 zeigt eine Aufsicht auf den Steckverbinder 1 mit dem Gehäuse 2 sowie den Steckbuchsen 13, die hier in zwei Reihen angeordnet sind. Zwischen den beiden Reihen der Steckbuchsen 13 ist ein Planarfilter 16 eingesetzt, dessen Schmalseiten in Klemmschienen 5 eingesetzt sind. Die mit den Masse-Kontakten 16.1 versehenen Schmalseiten des Planarfilter 16 sind von den Klemmschienen 5 zum einen mechanisch gehalten, und zum anderen sind sie über die Klemmschienen 5 herausgeführt und elektrisch mit dem auf Masse-Potential liegenden Steckverbindergehäuse 2 verbunden. Die Steckbuchsen 13 sind in dem Gehäuse mit Ankerfahnen 14, die hinter Rücksprünge in der Wandung des Gehäuses 2 greifen, festgelegt. Dabei dienen die nach außen weisenden Ankerfahnen 14 als Halter. Die nach innen weisenden Ankerfahnen 15 liegen an den Kontaktflächen des Planarfilters 16 an und stellen so den elektrischen Kontakt zu den Kondensatoren des Planarfilters 16 her, wobei sie, da das Planarfilter 16 in den Klemmschienen 5 festgelegt ist, auch zu der Fixierung der Steckbuchse beitragen.

Die Figur 2 ist ein Schnitt gemäß der Schnittlinie II-II(Fig. 1) und läßt diese Verhältnisse deutlich erkennen: Die in das Gehäuse 2 des Steckverbinders 1 eingesetzten Steckbuchsen 13 weisen nach außen abgespreizte Ankerfahnen 14 auf, die hinter Rücksprünge 2.1 greifen und so die eingesetzten Steckbuchsen 13 sichern. Die nach innen abgespreizten Ankerfahnen 15 liegen an den Kontaktflächen 16.2 des Planarfilters 16 an, wodurch die leitende Verbindung zu den Kondensatoren des Planarfilters 16 hergestellt wird. Da das Planarfilter in Dickschichttechnik hergestellt wird und aus auf einen Träger 17, der im allgemeinen aus Aluminiumoxid gebildet ist (oder einem metallischen Träger 18), besteht, auf den im Regelfall im Siebdruckverfahren leitfähige Schichten 17.1 und 17.2, zwischen denen zur Bildung der Kondensatoren mindestens eine dielektrische Schicht 17.3 vorgesehen ist, aufgebracht sind, wobei der Schichtaufbau mit einem Schutzüberzug 17.4 isolierend abgedeckt ist, besteht die Möglichkeit, diese die Kondensatoren bildenden leitenden Schichten 17.1 und 17.2 auf beiden Seiten des Träger 17 vorzusehen und die Anschlüsse von der isolierenden Abdeckung 17.4 freizuhalten, zur Bildung der Kontaktflächen 16.2. Der Steckverbinder 1 wird durch ein beim Spritzguß einstückig eingeformtes oder nachträglich eingesetztes Kunststoffstück 2.2 (das in Figur 1 nicht dargestellt ist) geschlossen, das zur Unterdrückung von Kriechströmen mit konusartigen Aussparungen 7 versehen ist, in die die konusartigen Ansätze 8 des Gegen-Steckverbinder eingreifen und so die Länge des Kriechweges vergrössern. Dieses Einsatzstück ist weiter mit einer einstückigen angeformten oder eingesetzten leistenartigen Anformung 2.3 versehen, die das Planarfilter 16 in Position hält.

Die Figur 3 zeigt einen Schnitt durch einen Steckverbinder 1, dargestellt als Adapter-Steckverbinder mit vier Reihen von Steckerstiften 12, der dem Schnitt der Figur 2 entspricht. Hier ist das Gehäuse 2 des Steckverbinders 1 aus Blech geformt, wobei Kunststoff-Einlagen 6 das Innere des Gehäuses 2 ausfüllen. Bei den hier eingesetzten Planarfiltern 16 sind die Längsseiten mit den Masse-Kontakten 16.1 versehen. Diese Längsseiten werden von Klemmschienen 5 gehalten, die metallisch mit dem Gehäuse 2 des Steckverbinders 1 verbunden sind und über die die elektrische Masse-Verbindung läuft. Zur Aufnahme der die leitenden Verbindungen zwischen den Steckerstiften 12 bzw. den Steckbuchsen 13 mit den Kontaktflächen 16.2 bzw. 16.3 des Planarfilters 16 weisen diese Kunststoff-Einsätze 6 als Führungskanäle Rinnen 9 auf, in die die Kontaktstege 10 eingelegt sind. Diese stehen im Bereich der Steckerstift/-buchsen-Durchführung nach innen über und werden beim Einsetzen dieser Steckerstift/-buchsen-Kombination umgelegt. Da die Durchführungsöffnungen in den Kunststoff-Einsätzen 6 maßgerecht für die Steckerstift/-buchsen-Kombination sind, werden die umgelegten Teile der Kontaktstege 10 gegen das Äußere der Stekkerstift/-buchsen-Kombination gepreßt, so daß die Kontaktgabe einwandfrei ist. Die dem/den Planarfilter/-n zugeordnete/-n Ende/-n des/der Kontaktsteges/-ge stehen mit den Kontaktflächen des Planarfilters 16 in leitender Verbindung. Hier werden vorteilhaft Planarfilter 16 eingesetzt, die in üblicher Bauweise für jeden der Kondensatoren eine Durchführungsöffnung 16.3 aufweisen, wobei es sich von selbst versteht, daß die Kondensatoren beidseitig angeordnet sein können, entweder zur Vergrößerung der Kapazitäten oder zur Vergrösserung der Spannungsfestigkeit. Wegen der Durchführungsöffnungen 16.3 kann dabei jeder der Kondensatoren erreicht werden, wobei die Enden der Kontaktstege 10 vorteilhaft in die Durchführungsöffnungen 16.3 des Planarfilters 16 eingelötet sind. Dabei werden die Kontaktstege 10 so abgekröpft, daß eine vorhandene Maß-Differenz zwischen der Trennebene der Kunststoff-Einlagen 6 mit den Führungsrinnen 6.1 bzw. den Führungskanälen bei kompaktem Kunststoffblock und den in den Planarfiltern 16 vorgesehenen Durchführungsöffnungen überbrückt wird, wobei es sich auch von selbst versteht, daß anstelle der Stapelschicht der Kunststoff-Einlagen 6 ein kompakter Block eingesetzt werden kann, in den die Durchführungskanäle 6.1 für die Kontaktstege eingebohrt sind, die dann vorteilhaft als im Bereich dieser Durchführungskanäle runde Stifte ausgebildet sind, während das in jeden Durchführungskanal für die Steckerstift/-buchsen-Kombination ragende Teil des Kontaktsteges 10 abgeflacht ist. Bei der in Figur 3a dargestellten Ausführungsform, die der Darstellung des Steckverbinders in Figur 3 entspricht, sind zwei Planarfilter 16' eingesetzt, die hier zwischen den beiden Reihenpaaren der Steckbuchsen 13 angordnet sind. Die hier eingesetzten Planarfilter 16' sind in längs verlaufenden Kontaktschienen 5 gehalten, die die Masse-Verbindung über das metallische Gehäuse 2 herstellen; sie weisen zwei Reihen von Kontaktflächen 16.2' auf, die in Reihen längs der beiden Kantenbereiche des Planarfilters 16' angeordnet sind. Jede der Kontaktflächen ist -wie als Einzelheiten herausgezogen vergrößert dargestellt- mit einer Kontaktfahne 10' versehen, die in eine Bohrung 16.3 im Träger 17 eingelötet und so mit dem zugeordneten, auf Signalleitungs-Potential liegenden Kondensatorbelag 17.1 verbunden ist. Die auf Masse-Potential liegenden Masse-Elektroden 17.2 sind dabei im Bereich dieser Bohrung 16.3 ausgespart. Bei den beiden dargestellten Einzelheiten ist links der zugeordnete Kondensator auf der (von der Kontaktfahne aus gesehenen) Rückseite des Planarfilters, und rechts auf dessen Vorderseite dargestellt. Das freie Ende der Kontaktfahne 10' liegt nach dem Zusammenbau des Steckverbinders 1 an der (hier dargestellten) zugeordneten metallischen Steckbuchse 13 an. Durch diese Ausbildung kann das Planarfilter 16' sehr flach gehalten werden, so daß es auch bei eng bestückten Steckverbindern eingesetzt werden kann. Dabei ist die Anordnung der Kontaktfahnen 10' nahezu vollkommen symmetrisch und diese können kurz gehalten werden, so daß die unerwünschte Selbstinduktion klein und ihre Verteilung gleichmäßig gehalten werden kann.

Die Figur 4 zeigt eine schematische Aufsicht auf einen Steckverbinder 1 mit zwei Reihen von Steckbuchsen 13, von denen jede Reihe fünf aufweist, ohne die Erfindung darauf zu beschränken, wobei es sich ebenfalls von selbst versteht, daß diese Steckbuchsen 13 "auf Lücke" gesetzt sein können. Gestrichelt eingezeichnet ist das Planarfilter 16, das sich -entsprechend der Darstellung in Figur 2- zwischen den beiden Reihen der Steckbuchsen 13 befindet. Die eingezeichnete, mehrfach versprungene Schnittlinie V-V deutet an, wie der Steckverbinder 1 in der Darstellung der Figur 5 geschnitten ist.

Diese Figur 5 zeigt den Steckverbinder 1 im linken Bereich in Außenansicht. Die in der Tiefe verdeckt liegenden Steckbuchsen 13 sind ebenso gestrichelt angedeutet, wie das mittig liegende Planarfilter 16. Durch den Versprung im Mittelbereich ist die mittig angeordnete Steckbuchse 13 erkennbar, die mit Federlaschen 15.1 der nach innen weisenden Ankerfahnen 15 als Kontaktfahnen an der Kontakfläche 16.2 des Planarfilter 16 anliegt und somit über diese mit der zugeordneten Elektrode des Kondensators des Planarfilters 16, das bei dieser Schnittführung nur beidseits der Steckbuchse 13, die klemmend in die Ausformung des Gehäuses des Steckverbinders 1 eingesetzt ist, direkt erkennbar ist. Rechts neben diesem Mittelbereich ist die Schnittführung erneut versprungen, so daß nunmehr die Seitenwandung des Planarfilters 16 mit einer, diesem Bereich zugeordneten Kontaktfläche 16.2 sichtbar ist, das von dem an den Kunststoff-Einsatz 2.2 angeformten leistenartigen Niederhalter 2.3 in seiner Position gehalten ist. Die in der dahinter liegenden Reihe verdeckte Steckbuchse 13 ist hier gestrichelt angedeutet. Der folgende Versprung der Schnittlinie V-V führt in diese dahinter liegende Steckbuchsen-Reihe, wobei die Steckbuchse selbst nicht eingezeichnet ist; zu erkennen ist der Rücksprung 2.1, in den die nach außen weisende Ankerfahne 14 (Fig. 2) zur Fixierung eingreift.

Die Figur 6 zeigt ein Planarfilter 16 schematisch in Ansicht. Die Längs-Seitenkanten sind mit den Kontaktflächen 16.1 für die Masseelektrode/-elektroden belegt, die nach dem Einsetzen in den Steckverbinder 1 mit den Klemmschinen 5 (Fig. 3) leitend verbunden sind. Nahe den Längs-Seitenkanten sind die herausgeführten Kontaktflächen 16.2' in zwei Reihen angeordnet, bei denen die Kontakte selbst alternierend vorgesehen sind, so daß die Abstände jeweils benachbarter Kontaktflächen 16.2' doppelt so groß sind, wie die Abstände der zugeordneten Steckerstifte 12 bzw. Steckbuchsen 13. Die Figuren 6a und 6b zeigen schließlich Querschnitte durch das Planarfilter 16 selbst. Die Ausführungsform nach Figur 6a ist im wesentlichen vom dem isolierenden, im allgemeinen aluminiumoxidischen Träger 17 gebildet, der beidseits eine erste, flächig-durchgehende, leitende Schicht 17.2 aufweist, die als auf Masse-Potential liegende Elektrode mit der äusseren Kontaktfläche 16.1 leitend verbunden ist; wobei diese flächige Doppel-Elektrode eine Abschirmung bildet, die die beiden Reihen von Steckerstiften 12 bzw. Steckbuchsen 13 gegeneinander abschirmt. Auf diese leitenden Flächen 17.2 ist eine nichtleitende, dielektrische Schicht 17.3 als Dielektrikum der Kondensatoren aufgebracht; hierbei werden in aller Regel hoch-dielektrische Materialien eingesetzt, die aus Dick- oder Dünnfilmtechnik bekannt sind, beispielsweise Barium-Titanat. Auf dieses durchgehende Dielektrikum werden die einzelnen, über die Kontaktflächen 16.2 mit den Steckerstiften 12 bzw. Steckbuchsen 13 in leitende Verbindung zu bringenden Kondensator-Beläge 17.1 aufgebracht. Ein Schutzüberzug 17.4 überzieht das gesamte, im Regelfall in Siebdrucktechnik hergestellte Planarfilter 16, und bietet Schutz gegenüber Umwelteinflüssen oder mechanischen Einwirkungen. Die Figur 6b zeigt einen anderen Aufbau eines derartigen doppelseitigen Planarfilters 16: Hier ist der Träger eine Metallplatte 18, auf die das Dielektrikum 18.3 direkt aufgetragen ist, das seinerseits die einzelnen Kondensator-Elektroden 18.1 trägt. Die durchgehende Masse-Elektrode entfällt hier, sie wird durch die metallische Trägerplatte gebildet, die sowohl die dafür notwendige Leitund Abschirmfähigkeit besitzt.

## Patentansprüche

1. Vielpoligen Steckverbinder mit einem mit Kunststoff-Einlagen (6) versehenen Steckverbinder-Gehäuse (2), in dem mindestens eine Reihe von Steckerstiften/-buchsen (12: 13) und zumindest eine neben einer oder zwischen zweier solcher Reihe/-en vorgesehene Filteranordnung mit einer der Anzahl der zu verbindenden Signalleitungen entsprechenden Anzahl von auf einem Träger angeordneten Kondensatoren vorgesehen sind, wobei jedem Steckerstift/-buchse des Steckverbinders ein von einem ersten, mit dem/der Steckerstift/-buchse der zugeordneten Signalleitung verbundenen Belag, einem zweiten, mit Masse verbindbaren, zu zumindest einer Seite der Filteranordnung herausgeführten und mit dem Gehäuse des Steckverbinders verbundenen Belag, und einer dielektrischen Schicht zwischen dem ersten und dem zweiten Belag gebildeter Kondensator zugeordnet ist, wobei jeder der benachbarten Steckerstifte/-buchsen (12; 13) mit einem mit der zugeordneten Anschlußstelle des Kondensators über Kontaktstifte bzw. -fahnen (10: 10') verbundenen Leiter versehen ist, **dadurch gekennzeichnet**, dass als Filteranordnung ein ein- oder zweiseitig mit Kondensatoren versehenes Planarfilter vorgesehen ist, bei dem die Kontaktflächen der mit den Steckerstiften/-buchsen zu verbindenden Beläge der Kondensatoren auf der jeweiligen Seite in zwei Reihen nahe beider Längs-Seitenkanten des Planarfilters angeordnet sind, wobei die Kontaktflächen der einen Reihe der geradzahligen, die der anderen Reihe den ungeradzahligen Kondensatoren alternierend zugeordnet sind.

2. Steckverbinder nach Anspruch 1, **dadurch gekennzeichnet**, dass die Anzahl der Reihen der Kondensatoren der Anzahl der Reihen der Steckerstifte/-buchsen entspricht.

3. Steckverbinder nach Anspruch 1 oder 2. **dadurch gekennzeichnet**, dass die die Kontaktstellen (16.2, 16.2') des Planarfilters (16) mit den Steckerstiften/-buchsen (12; 13) verbindenden Kontaktstifte bzw. -fahnen (10: 10') in unterschiedlichen Ebenen liegen.

4. Steckverbinder nach Anspruch 3. **dadurch gekennzeichnet**, daß das Planarfilter (16) gebildet ist von einem metallischen Träger (18), dessen nahezu gesamte Fläche mit einer dielektrischen Schicht (18.3) abgedeckt ist, auf der die einzelnen, mit den Steckerstiften/-buchsen (12; 13) verbindbaren Elektroden (18.1) aufgetragen sind, wobei die gesamte Anordnung mit einer Schutzabdeckung (18.4) versehen ist.

5. Steckverbinder nach Anspruch 3 oder 4, **dadurch gekennzeichnet**, dass die Kontakstifte bzw. -fahnen (10; 10'), die mit einem Ende an den Steckerstiften/-buchsen (12; 13) anliegen, vorzugsweise aus deren Material gebildet sind, und mit ihrem anderen Ende an die Kontaktflächen (16.2) der Kondensatoren des Planarfilters (16) geführt und mit diesen metallisch verbunden, vorzugsweise verlötet sind.

6. Steckverbinder nach Anspruch 3 oder 4, **dadurch gekennzeichnet**, dass die Kontaktstifte bzw. -fahnen (10; 10') in in dem Planarfilter (16) vorgesehenen Öffnungen (16.3) eingebracht und vorzugsweise eingelötet sind, wobei zumindest die Masse-Elektrode im Bereich der Öffnung (16.3) ausgenommen ist.

7. Steckverbinder nach einem der Ansprüche 1 bis 6. **dadurch gekennzeichnet**, daß das Innere des Steckverbinder-Gehäuses (2) in an sich bekannter Weise mit Kunststoffeinlagen (6) ausgefüllt ist, die eine aus mindestens einer Lage gebildete Stapel schicht bilden, wobei zumindest eine der Lagen (6) rinnenförmige Ausnehmungen (6.1) aufweist, zur Aufnahme flacher Kontaktstege (10). deren Enden bei der Montage zunächst in die Durchführungsöffnung für die Steckerstifte bzw. -buchsen (12; 13) ragen, die nach dem Einführen dieser Steckerstifte (12) bzw. Steckbuchsen (13) umgelegt sind und in elektrischem Kontakt mit diesen stehen.

8. Steckverbinder nach einem der Ansprüche 1 bis 6. **dadurch** ge**kennzeichnet**, daß das Innere des Steckverbinder-Gehäuses (2) in an sich bekannter Weise mit einer kompakten Kunststoffeinlage (6) ausgefüllt ist, in der Führungskanäle (6.1) vorgesehen sind zur Aufnahme der Kontaktstege (10). die bei der Montage mit ihren vorzugsweise abgeflachten Enden zunächst in die Durchführungsöffnung für die Steckerstifte/-buchsen (12; 13) ragen, die nach dem Einführen dieser Steckerstifte/-buchsen (12; 13) umgelegt sind und in elektrischem Kontakt mit diesen stehen.

## Claims

1. Multi-pole plug connector having a plug-connector housing (2) provided with plastic inserts (6) and having provided therein at least one row of plug pins or jacks (12; 13) and at least one filter arrangement next to one or between two such row(s) with a number of capacitors which corresponds to the number of signal leads to be connected and which are arranged on a carrier, each connector pin or jack of the connector having allocated thereto a capacitor formed by an initial coating bonded with the connector pin or jack of the allocated signal lead, by a second coating connected to earth routed out to at least one side of the filter arrangement and connected to the casing of the plug connector, each of the adjacent connector pins, jacks (12; 13) being provided with a conductor connected with the allocated terminal point of the capacitor via contact pins or tags (10; 10'), characterised in that a planar filter with capacitors on one or two sides is provided to act as a filter arrangement, where the contact surfaces of the coatings of the capacitors on the relevant side to be connected by the connector pins/jacks are arranged in two rows close to both longitudinal sides of the planar filter, the contact surfaces of one row being alternately allocated to the even and those of the second row to the odd capacitors.

2. Plug connector as claimed in Claim 1, characterised in that the number of rows of the capacitors corresponds to the number of rows of connector pins or jacks.

3. Plug connector as claimed in Claim 1 or Claim 2, characterised in that the contact pins or tags (10; 10') connecting the contact points (16.2; 16.2') of the planar filter (16) with the connector pins or jacks (12; 13) are located in different planes.

4. Plug connector as claimed in Claim 3, characterised in that the planar filter (16) is formed by a metallic carrier (18), virtually the entire surface of which is covered with a dielectric coating (18.3) on which the individual electrodes (18.1) connectable with the connector pins or jacks (12; 13) are borne, the entire arrangement being provided with a protective cover (18.4).

5. Plug connector as claimed in Claim 3 or 4, characterised in that the contact pins or tags (10; 10'), which lie with one end adjacent to the connector pins or jacks (12; 13), are made preferably of the same material and are guided with their other end to the contact surfaces (16.2) of the capacitors of the planar filter (16) and joined metallically to these, preferably by means of soldering.

6. Plug connector as claimed in Claim 3 or 4, characterised in that the contact pins or tags (10; 10') are fitted - preferably soldered - in openings (16.3) provided in the planar filter (16), at least the earth electrode being recessed in the region of the opening (16.3).

7. Plug connector as claimed in any one of Claims 1 to 6, characterised in that the inside of the plug connector housing (2) is in a manner known per se filled with plastic inserts (6) forming a stacking layer formed from at least one layer, at least one of the layers (6) having groove-like recesses (6.1) for supporting flat contact ribs (10), the ends of which, on assembly, project initially into the opening through which the connector pins or jacks (12; 13) pass which, after the insertion of these connector pins (12) or connector jacks (13), are turned over and are in electrical contact therewith.

8. Plug connector as claimed in one of Caims 1 to 6, characterised in that the inside of the plug connector housing (2) is filled in a manner known per se with a compact plastic insert (6) in which guide channels (6.1) are provided for accepting the contact ribs (10) which, on assembly, project into the opening through which initially the plug connector pins or jacks (12; 12) pass with their preferably flattened ends and which after the said plug pin or jack (12; 13) have been introduced are turned over and are in electrical contact therewith.

## Revendications

1. Connecteur multipolaire comportant un boîtier de connecteur (2) qui est pourvu d'inserts en matière plastique (6) et dans lequel sont prévues au moins une série de broches/de douilles de connecteur (12 ; 13) et au moins un dispositif formant filtre prévu à côté d'une telle série ou entre deux telles séries et comportant un nombre de condensateurs disposés sur un support, qui correspond au nombre des lignes de transmission de signaux devant être connectées, et dans lequel à chaque broche/douille du connecteur est associé un condensateur, qui est formé par une première armature reliée à la broche/douille de connecteur de la ligne de transmission de signaux associée, par une seconde armature pouvant être reliée à la masse et qui ressort au moins d'un côté du dispositif formant filtre et est relié au boîtier du connecteur, et par une couche diélectrique entre les premier et second revêtements, chacune des deux broches/douilles voisines (12 ; 13) étant pourvue d'un conducteur relié au point de raccordement associé du condensateur par l'intermédiaire de broches ou languettes de contact (10 ; 10'), caractérisé en ce qu'il est prévu comme dispositif formant filtre, un filtre planar comportant des condensateurs situés d'un côté ou sur deux côtés et dans lequel les surfaces de contact des armatures du condensateur, qui doivent être réunies aux broches/douilles du connecteur, sont disposées sur le côté respectif suivant deux rangées à proximité des deux bords latéraux longitudinaux du filtre planar, les surfaces de contact d'une rangée étant associées aux condensateurs pairs et les surfaces de contact de l'autre rangée étant associées aux condensateurs impairs, et ce d'une manière alternée.

2. Connecteur selon la revendication 1, caractérisé en ce que le nombre des rangées des condensateurs correspond au nombre des rangées des broches/douilles du connecteur.

3. Connecteur selon la revendication 1 ou 2, caractérisé en ce que les broches ou languettes de contact (10 ; 10'), qui relient les points de contact (16.2, 16.2') du filtre planar (16) aux broches/douilles (12 ; 13) du connecteur, sont situées dans des plans différents.

4. Connecteur selon la revendication 3, caractérisé en ce que le filtre planar (16) est formé par un support métallique (16), dont presque toute la surface est recouverte par une couche diélectrique (16.3), sur laquelle sont déposées les différentes électrodes (18.1), qui peuvent être reliées aux broches/douilles (12 ; 13) du connecteur, l'ensemble du dispositif étant pourvu d'un revêtement de protection (18.4).

5. Connecteur selon la revendication 3 ou 4, caractérisé en ce que les broches ou les languettes de contact (10 ; 10') qui s'appliquent par une extrémité contre les broches/douilles (12 ; 13) du connecteur, sont réalisées de préférence avec le matériau de ces broches/douilles et sont guidées, par leur autre extrémité, sur les surfaces de contact (16.2) des condensateurs du filtre planar (16) et sont reliées métalliquement, de préférence par brasage, à ces dernières.

6. Connecteur selon la revendication 3 ou 4, caractérisé en ce que les broches ou languettes de contact (10 ; 10') sont insérées dans des ouvertures (16.3) prévues dans le filtre planar (16) et de préférence y sont brasées, auquel cas au moins l'électrode de masse ressort au voisinage de l'ouverture (16.3).

7. Connecteur selon l'une des revendications 1 à 6, caractérisé en ce que l'intérieur du boîtier (2) du connecteur est rempli, d'une manière connue en soi, par des inserts en matière plastique (6), qui forment une couche empilée formée d'au moins une couche, auquel cas au moins l'une des couches (6) comporte des évidements en forme de rainures (6.1) servant à loger des barrettes plates de contact (10), dont les extrémités pénètrent tout d'abord, lors du montage, dans l'ouverture de passage pour les broches ou les douilles (12 ; 13) du connecteur et qui, après insertion de ces broches (12) ou de ces douilles (13) du connecteur sont repliées et sont placées en contact électrique avec ces broches ou douilles.

8. Connecteur selon l'une des revendications 1 à 6, caractérisé en ce que l'intérieur du boîtier (2) du connecteur est rempli de façon connue en soi par un insert compact en matière plastique (6), dans lequel sont prévus des canaux de guidage (6.1) servant à loger les barrettes de contact (10) qui, lors du montage, pénètrent par leurs extrémités de préférence aplatie, tout d'abord dans l'ouverture de passage pour les broches/douilles (12 ; 13) du connecteur, qui sont repliées après introduction de ces broches/douilles (12 ; 13) du connecteur et sont placées en contact électrique avec ces dernières.
